# FASCICULE DE BREVET EUROPEEN

(11) **EP 0 597 357 B1**
(45) Date de publication et mention de la délivrance du brevet: **19.03.1997**
(21) Numéro de dépôt: 93117741.4
(22) Date de dépôt: 02.11.1993
(51) Int. Cl.: G04C 10/00, G04B 37/11

(54) **Pièce d'horlogerie comportant une trappe de pile fermée par un joint d'étanchéité**
Uhr mit einem mit einer Dichtung abgeschlossenen Batteriedeckel
Timepiece with a battery-cover sealed by a gasket

(30) Priorité: 11.11.1992 CH 3486/92
(43) Date de publication de la demande: 18.05.1994
(73) Titulaire: Eta SA Fabriques d'Ebauches, 2540 Grenchen (CH)
(72) Inventeur: Crettenand, Jacques, CH-1964 Conthey (CH)
(74) Mandataire: de Montmollin, Henri

(56) Documents cités:
- CH-A- 531 202
- FR-A- 999 677
- GB-A- 2 100 891

## Description

La présente invention concerne une pièce d'horlogerie comportant une trappe de pile qui est fermée par un joint d'étanchéité pouvant être mis en place de façon fiable et facilement, et pouvant résister à des pressions très élevées.

Les pièces d'horlogerie classiques comportent une trappe de pile généralement fermée par un couvercle qui est verrouillé sur la boîte par un mécanisme à baïonnette et qui est associé à un joint d'étanchéité, interposé entre le couvercle et la boîte.

Ce joint d'étanchéité est dans ce type d'agencement classique constitué par un joint torique généralement référencé sous l'appellation "o-ring", qui ne donne pas satisfaction pour des raisons de montage.

En effet, ce type de joint lors du montage a tendance à se déplacer par rapport au couvercle et, en étant dès lors positionné de façon incorrecte par rapport à la boîte, il n'assure pas l'étanchéité requise, en utilisation.

Le document GB-A-2 100 891 décrit un procédé et des moyens pour mettre en place, de façon étanche, une pile dans une boîte de montre. Dans cet agencement, un joint en forme de disque est interposé entre un couvercle d'une trappe de pile et un rebord annulaire de cette trappe, venant de matière avec la boîte. Bien que fournissant des caractéristiques satisfaisantes, cet agencement ne peut s'appliquer à tous les types de montre et en particulier, il ne répond pas au problème de résistance aux fortes pressions.

Les documents CH 531 202 et FR 999 677 décrivent d'autres agencements qui ne répondent pas non plus au problème susmentionné.

Ainsi, la présente invention a pour but de remédier à ces inconvénients en fournissant une pièce d'horlogerie dont la trappe de pile et le couvercle associé sont pourvus d'un joint d'étanchéité dont la mise en place peut être assurée facilement, de façon fiable et répétitive, tout en étant capable d'assurer une parfaite étanchéité dans les conditions de pression élevées.

A cet effet, la présente invention a pour objet une pièce d'horlogerie du type comportant :
- une boîte,
- une trappe de pile formée par un logement ménagé à l'intérieur de ladite boîte pour recevoir une source d'énergie électrique formée par une pile, et
- des moyens de fermeture dudit logement, ces moyens comportant un couvercle amovible pouvant être verrouillé mécaniquement sur la boite et un joint d'étanchéité conformé pour être interposé entre le couvercle et ladite boîte, ledit joint d'étanchéité étant un joint plein s'étendant sur toute la surface frontale de la pile et assurant, en plus de l'étanchéité dudit logement, un appui axial de la pile vers un fond du logement, caractérisé en ce que le joint d'étanchéité comporte une lèvre et une portée cylindrique ménagée à la périphérie du joint, de façon adjacente à ladite lèvre, ladite portée cylindrique étant engagée dans une portée cylindrique prévue à l'entrée du logement de pile, pour assurer le maintien radial du joint, tandis que la lèvre est maintenue emprisonnée entre une première et une seconde portées tronconiques appartenant respectivement à la boîte et au couvercle.

Selon encore une autre caractéristique de l'invention, ledit couvercle comporte un bouchon intermédiaire rapporté qui est en matière plastique, qui est logé librement dans ce couvercle et qui est en appui direct sur le joint d'étanchéité.

On précisera aussi que la première portée tronconique ménagée sur la boîte s'évase vers une entrée dudit logement, la seconde portée tronconique qui maintient emprisonnée la lèvre contre la première portée tronconique étant ménagée à la périphérie du bouchon.

On précisera encore que selon un autre mode de réalisation la lèvre s'étend au-delà des deux portées tronconiques qui la maintiennent et fait saillie vers l'extérieur, au voisinage d'un bord périphérique du couvercle.

Mais d'autres caractéristiques et avantages de l'invention apparaîtront à la lecture de la description détaillée qui suit prise en référence à la figure unique annexée, représentant en coupe une pièce d'horlogerie selon l'invention.

Comme on le voit sur cette figure, la pièce d'horlogerie selon l'invention qui est représentée ici par la référence générale 1, comporte une boîte 2 réalisée en un matériau organique, tel qu'un matériau thermoplastique, par exemple de l'acrylonitrile butadiène styrène référencé sous l'abréviation ABS.

Sur cette boîte 2 dont n'ont été représentées que les parties nécessaires à la compréhension de l'invention, sont généralement associés une glace, un cadran ainsi qu'un mouvement et des aiguilles, n'ont représentés.

A l'intérieur de la boîte 2 est ménagée une trappe de pile 4 qui est constituée par un logement étagé 6 ménagé à l'intérieur de la boîte 2 pour recevoir une source d'énergie électrique P, formée par une pile bouton d'un type classique.

A cet effet, des éléments de contacts électriques, de même non représentés, sont généralement disposés à l'intérieur de la trappe de pile 4 pour assurer le contact électrique entre les bornes positive et négative de la pile et les composants électriques et électroniques de la pièce d'horlogerie selon l'invention.

Le logement étagé 6 de la trappe de pile 4 comporte trois parties caractéristiques, une partie de fond 8 qui reçoit la pile P ainsi que les éléments de contact électriques associés, non représentés, une partie intermédiaire 10 recevant plus particulièrement un joint d'étanchéité que l'on décrira ci-après, et une partie d'entrée 12 recevant un couvercle 14 de fermeture de la trappe 4.

En outre, la pièce d'horlogerie selon l'invention comporte un joint d'étanchéité 16 qui est formé avantageusement par un joint à lèvre plein s'étendant, comme on le voit clairement sur la figure annexée, sur toute la surface frontale SF de la pile P.

Ce joint d'étanchéité à lèvre 16 qui ne comporte aucune discontinuité depuis son bord périphérique le plus extérieur vers le centre, est constitué par un matériau élastomère, tel que du nitrile ou du caoutchouc vulcanisé.

Le couvercle de pile 14 comporte un bouchon intermédiaire 18 réalisé de même en un matériau organique, tel qu'un thermoplastique, par exemple du polyoxyméthylène, référencé sous l'abréviation POM et vendu sous la marque de fabrique "Delrin".

Le bouchon 18 est distinct du couvercle 14 et rapporté dans celui-ci.

Ce bouchon intermédiaire 18 est logé librement dans le couvercle 14 avec un jeu radial et il est en appui direct sur une lèvre périphérique 20 ménagée sur le joint d'étanchéité 16. Le couvercle de pile 14 qui est réalisé par une feuille métallique mince emboutie comporte dans sa partie centrale une encoche d'actionnement 22 dans laquelle peut être inséré un outil, tel qu'une pièce de monnaie, pour assurer la rotation du couvercle 14 et ainsi son ouverture et sa fermeture. On remarquera ici que le couvercle 14 tourne seul, indépendamment du bouchon 18 qui reste fixe en contact sur le joint 16.

A cet effet, la pièce d'horlogerie selon l'invention comporte des moyens de verrouillage 24 constitués par un système à baïonnette d'une conception classique. Ce système est constitué par plusieurs languettes radiales 26 (une seule étant ici représentée) s'étendant radialement du bord périphérique 28 du couvercle 14, vers l'extérieur, et s'engageant dans une rainure circulaire 30 qui est ménagée dans la boîte 2 et qui débouche radialement dans la partie d'entrée 12 du logement 6.

Ainsi, on remarque que la partie d'entrée 12 du logement 6 qui est la partie étagée de ce logement présentant le diamètre le plus grand, reçoit essentiellement le couvercle 14 et son bouchon 18, ainsi que les moyens de verrouillage 24 décrits ci-avant.

Comme on le voit sur la figure annexée, la lèvre 20 du joint d'étanchéité 16 repose sur une portée tronconique 32 ménagée dans la boîte 2, entre la partie d'entrée 12 du logement 6 et la partie intermédiaire 10 de celui-ci. La portée tronconique 32 s'évase vers l'entrée du logement 6 selon une inclinaison d'environ 45° d'angle. La lèvre 20 est donc emprisonnée entre cette première portée tronconique 32 et une seconde portée tronconique 34 sensiblement de même inclinaison que la première, ménagée quant à elle sur le bouchon 18, à la périphérie de celui-ci. On constate par ailleurs que la lèvre 20 s'étend au-delà des deux portées tronconiques respectivement 32 et 34 qui la maintiennent et qu'elle fait saillie vers l'extérieur, dans la partie d'entrée 12 du logement 6, au voisinage du bord périphérique 28 du couvercle 14. On remarquera aussi que la partie en saillie de la lèvre 20, formant la partie extérieure la plus extrême du joint d'étanchéité 16 présente deux faces à 90°, respectivement 36 et 38 renforçant la fonction d'étanchéité de la lèvre lorsqu'elle est soumise à des hautes pressions. On voit donc que lors de l'immersion de la pièce dans un liquide, ce dernier peut venir pénétrer dans la partie d'entrée 12 du logement 6 pour venir en contact avec les faces 38 et 36 du bord extérieur périphérique de la lèvre 20.

Le joint 16 comporte par ailleurs un renflement circulaire 40 ayant la forme d'une nervure qui s'étend axialement vers la pile P et qui est destiné à venir reposer en appui axial sur un fond de celle-ci. Le bouchon 18 comporte à cet effet un coin intérieur 42 ménagé au voisinage de la portée tronconique 34 et comprimant le joint 16 au droit du renflement 40 pour assurer l'appui axial de la pile P, sur ses contacts électriques, non représentés.

On comprend donc, qu'en plus d'assurer l'étanchéité du logement 6, le joint à lèvre 16 de la pièce d'horlogerie selon l'invention, assure l'appui axial de la pile P vers le fond du logement 6, et notamment vers sa partie de fond 8.

Le joint 16 comporte de plus un soufflet central 44 qui s'étend entièrement sous la pile 6, à l'intérieur du renflement circulaire 40, ce soufflet présentant deux régions bombées caractéristiques, l'une centrale et l'autre extérieure coaxiale à la première.

Le joint d'étanchéité 16 est maintenu radialement dans la boîte 2 et plus particulièrement dans la partie intermédiaire 10 du logement 6, par l'intermédiaire d'une portée cylindrique intermédiaire 48 ménagée à l'entrée de la partie de logement 8 recevant la pile. Une portée cylindrique correspondante 50 est ménagée à la périphérie du joint 16 de façon adjacente et contiguë à la lèvre 20, cette portée 50 étant logée à l'intérieur de la portée cylindrique 48 du logement 6 pour assurer l'ajustement et le positionnement radial du joint 16, dans la boîte 2.

On constate aussi que la portée cylindrique 48 ménagée dans la boîte 2 comporte un bord rentrant 52 dans lequel s'engage un bord tronconique correspondant 54 ménagé sur le joint à lèvre 16, de façon opposée à la lèvre 20.

## Revendications

1. Pièce d'horlogerie du type comportant :
- une boîte (2),
- une trappe de pile (4) formée par un logement (6) ménagé à l'intérieur de ladite boîte (2) pour recevoir une source d'énergie électrique formée par une pile (P), et
- des moyens de fermeture dudit logement (6), ces moyens comportant un couvercle amovible (14) pouvant être verrouillé mécaniquement sur la boîte (2) et un joint d'étanchéité (16) conformé pour être interposé entre le couvercle (14) et ladite boîte (2), ledit joint d'étanchéité (16) étant un joint plein s'étendant sur toute la surface frontale (SF) de la pile (P) et assurant, en plus de l'étanchéité dudit logement (6), un appui axial de la pile (P) vers un fond du logement (6), caractérisé en ce que le joint d'étanchéité (16) comporte une lèvre (20) et une portée cylindrique (50) ménagée à la périphérie du joint (16), de façon adjacente à ladite lèvre (20), ladite portée cylindrique (50) étant engagée dans une portée cylindrique (48) prévue à l'entrée du logement de pile (6), pour assurer le maintien radial du joint (16), tandis que la lèvre (20) est maintenue emprisonnée entre une première et une seconde portées tronconiques (32, 34) appartenant respectivement à la boîte (2) et au couvercle (14).

2. Pièce d'horlogerie selon la revendication 1, caractérisée en ce que ledit couvercle (14) comporte un bouchon intermédiaire rapporté (18) qui est en matière plastique, qui est logé librement dans ce couvercle (14) et qui est en appui direct sur le joint d'étanchéité (16).

3. Pièce d'horlogerie selon la revendication 2, caractérisée en ce que la première portée tronconique (32) ménagée sur la boîte (2) s'évase vers une entrée dudit logement (6), la seconde portée tronconique (34) qui maintient emprisonnée la lèvre (20) contre la première portée tronconique (32) étant ménagée à la périphérie du bouchon (18).

4. Pièce d'horlogerie selon la revendication 1, caractérisée en ce que ladite lèvre (20) s'étend au-delà des deux portées tronconiques (32,34) qui la maintiennent et fait saillie vers l'extérieur, au voisinage d'un bord périphérique (28) du couvercle (14).

5. Pièce d'horlogerie selon la revendication 2, caractérisée en ce que ledit joint (16) comporte un renflement circulaire (40) sous forme d'une nervure s'étendant vers la pile (P) et destiné à venir reposer en appui axial sur celle-ci, le bouchon (18) comportant un coin en saillie (42) comprimant ledit joint (16) au droit dudit renflement (40).

6. Pièce d'horlogerie selon la revendication 5, caractérisée en ce que ledit joint comporte un soufflet central (44) s'étendant sous la pile (P) à l'intérieur du renflement circulaire (40).

7. Pièce d'horlogerie selon la revendication 1, caractérisée en ce que ladite portée cylindrique (48) ménagée sur la boîte (2) comporte un bord rentrant (52) dans lequel s'engage un bord tronconique correspondant (54) du joint (16), ménagé de façon opposée à ladite lèvre (20).

## Patentansprüche

1. Zeitmeßgerät, der Bauart umfassend:
- ein Gehäuse (2),
- eine Batterieaufnahme (4), gebildet durch eine in dem Gehäuse (2) ausgesparte Ausnehmung (6) zur Aufnahme einer durch eine Batterie (P) gebildeten elektrischen Energiequelle, und
- Verschlußmittel für die Ausnehmung (6), wobei diese Verschlußmittel einen mechanisch mit dem Gehäuse (2) verriegelbaren abnehmbaren Deckel (14) und eine zur Zwischenlage zwischen Deckel (14) und Gehäuse (2) ausgebildete Dichtung (16) aufweisen, wobei die Dichtung (16) eine durchgehende Dichtung ist, die sich über die gesamte Stirnfläche (SF) der Batterie (P) erstreckt und zusätzlich zur Abdichtung der Ausnehmung (6) eine axiale Abstützung der Batterie (P) gegen den Boden der Ausnehmung (6) sicherstellt, dadurch gekennzeichnet, daß die Dichtung (16) eine Lippe (20) und eine umfangsmäßig an der Dichtung (16) benachbart zu der Lippe (20) gebildete zylindrische Dichtfläche (50) aufweist, wobei die zylindrische Dichtfläche (50) mit einer am Einlaß der Batterieausnehmung (6) vorgesehenen zylindrische Anlagefläche (48) zusammenwirkt, um den radialen Sitz der Dichtung (16) sicherzustellen, während die Lippe (20) zwischen einer jeweils zum Gehäuse (2) bzw. zum Deckel (14) gehörenden ersten bzw. einer zweiten kegelstumpfförmigen Anlagefläche (32, 34) festgeklemmt ist.

2. Zeitmeßgerät nach Anspruch 1, dadurch gekennzeichnet, daß der Deckel (14) einen angesetzten Zwischenstopfen (18) aus Kunststoff aufweist, der in dem Deckel (14) frei aufgenommen ist und der sich unmittelbar an der Dichtung (16) abstützt.

3. Zeitmeßgerät nach Anspruch 2, dadurch gekennzeichnet, daß die in dem Gehäuse (12) ausgebildete erste kegelstumpfförmige Anlagefläche (32) sich zu einem Einlaß der Ausnehmung (6) hin erweitert, während die zweite kegelstumpfförmige Anlagefläche (34), die die Lippe (20) gegen die erste kegelstumpfförmige Anlagefläche (32) festgeklemmt hält, in der Peripherie des Stopfens (18) ausgebildet ist.

4. Zeitmeßgerät nach Anspruch 1, dadurch gekennzeichnet, daß die Lippe (20) sich über die beiden sie haltenden kegelstumpfförmigen Anlageflächen (32, 34) hinaus erstreckt, und benachbart zu einem peripheren Rand (28) des Deckels (14) nach außen vorspringt.

5. Zeitmeßgerät nach Anspruch 2, dadurch gekennzeichnet, daß die Dichtung (16) einen rippenartigen Ringwulst (40) aufweist, der der Batterie (P) zugekehrt ist und der sich gegen diese axial abstützen soll, wobei der Stopfen (18) eine vorspringende Ecke (42) aufweist, die die Dichtung (16) am Orte des Wulst (40) komprimiert.

6. Zeitmeßgerät nach Anspruch 5, dadurch gekennzeichnet, daß die Dichtung einen mittigen Bauch (44) aufweist, der sich unter der Batterie (P) innerhalb des Ringwulst (40) erstreckt.

7. Zeitmeßgerät nach Anspruch 1, dadurch gekennzeichnet, daß die an dem Gehäuse (2) ausgebildete zylindrische Anlagefläche (48) einen der Lippe (20) abgekehrt ausgebildeten zurückspringenden Rand (52) aufweist, in welchen ein entsprechender kegelstumpfförmiger Rand (54) der Dichtung (16) eingreift.

## Claims

1. Timepiece of the type comprising :
- a watch case (2),
- a power cell compartment (4) formed by a housing (6) arranged in the interior of said case (2) so as to receive an electrical energy source formed by a power cell (P), and
- closing means for said housing (6), such means including a movable cap (14) capable of being mechanically latched onto the case (2) and a gasket seal (16) shaped to be interposed between the cap (14) and said case (2), said gasket seal (16) being a seal with a full lip extending over the entire frontal surface (SF) of the power cell (P) and assuring, in addition to the sealing of the housing (6), an axial bearing of the power cell (P) towards a bottom of the housing (6), characterized in that the gasket seal (16) includes a lip (20) and a cylindrical bearing surface (50) formed on the periphery of the seal (16) adjacent to said lip (20), said cylindrical bearing surface (50) being engaged in a cylindrical bearing surface (48) formed at the entrance of the power cell housing (6), in order to radially maintain the seal (16), while the lip (20) is maintained clamped between a first and a second tapered bearing surfaces (32, 34) arranged respectively on the case (2) and the cap (14).

2. Timepiece according to claim 1, characterized in that said cap (14) includes an intermediate stopper (18) of plastic material, which is freely housed in such cap (14) and which bears directly onto the gasket seal (16).

3. Timepiece according to claim 2, characterized in that said first tapered bearing surface (32) arranged on said case (2) opens towards an entrance of said housing (6), said second tapered bearing surface (34) which maintains the lip (20) clamped against said first tapered bearing surface (32) being formed on the periphery of the stopper (18).

4. Timepiece according to claim 1, characterized in that said lip (20) extends beyond the two tapered bearing surfaces (32, 34) which maintain it and projects towards the exterior in the vicinity of a peripheral edge (28) of the cap (14).

5. Timepiece according to claim 2, characterized in that said seal (16) includes a circular cheek (40) in the form of a rib extending towards the cell (P) and intended to come to rest bearing axially on a bottom of the latter, the stopper (18) including an inner corner (42) compressing said seal (16) in the line of said cheek (40).

6. Timepiece according to claim 5, characterized in that said seal includes a central bellows (44) extending under the cell (P) at the interior of the circular cheek (40).

7. Timepiece according to claim 1, characterized in that said cylindrical bearing surface (48) formed on the case (2) includes a reentrant edge (52) into which fits a correspondingly tapered edge (54) of the seal (16), arranged opposite said lip (20).
